# FASCICULE DE BREVET EUROPEEN

(11) **EP 2 596 406 B1**
(45) Date de publication et mention de la délivrance du brevet: **27.03.2019**
(21) Numéro de dépôt: 11733619.8
(22) Date de dépôt: 04.07.2011
(51) Int. Cl.: G04B 13/02, F16H 55/14, G04B 15/14, G04B 17/06

(54) **MECANISME OSCILLANT A PIVOT ELASTIQUE ET MOBILE DE TRANSMISSION D'ENERGIE**
OSZILLATIONSMECHANISMUS MIT ELASTISCHEM UND MOBILEM DREHZAPFEN ZUR ENERGIEÜBERTRAGUNG
OSCILLATING MECHANISM WITH ELASTIC PIVOT AND MOBILE FOR THE TRANSMISSION OF ENERGY

(30) Priorité: 18.11.2010 EP 10191774; 19.07.2010 CH 11982010
(43) Date de publication de la demande: 29.05.2013
(62) Demande divisionnaire de: 15153532.5
(73) Titulaire: Nivarox-FAR S.A., CH-2400 Le Locle (CH)
(72) Inventeur: CUSIN, Pierre, CH-1423 Villars-Burquin (CH); CHARBON, Christian, CH-2054 Chézard-St-Martin (CH); VERARDO, Marco, CH-2336 Les Bois (CH)
(74) Mandataire: Giraud, Eric
(86) Numéro de dépôt international: PCT/EP2011/061244
(87) Numéro de publication internationale: WO 2012/010408

(56) Documents cités:
- EP-A1- 1 253 275
- EP-A2- 1 457 844
- EP-A2- 1 580 624
- EP-A2- 2 037 335
- CH-A- 6 659
- CH-A- 166 267
- CH-A- 343 897
- CH-A- 474 101
- CH-A- 479 105
- DE-A1- 2 714 020
- FR-A1- 2 641 351

## Description

### Domaine de l'invention

L'invention concerne un mécanisme oscillant pour un mouvement d'horlogerie, comportant un premier élément rigide et un deuxième élément rigide, chacun agencé pour être fixé à un élément différent dudit mouvement et dont au moins l'un est mobile par rapport à l'autre et pivote autour d'un axe théorique de pivotement :
L'invention concerne encore un mobile de transmission d'énergie pour un mouvement d'horlogerie, comportant un tel mécanisme oscillant, entre au moins un premier mobile émetteur dudit mouvement d'une part, et au moins un deuxième mobile récepteur dudit mouvement d'autre part, ledit mécanisme oscillant comportant au moins un degré de liberté en pivotement autour dudit axe théorique de pivotement.

L'invention concerne encore un mouvement d'horlogerie comportant un tel mécanisme oscillant.

L'invention concerne encore une pièce d'horlogerie comportant un tel mécanisme oscillant.

L'invention concerne encore l'utilisation d'un tel mobile de transmission d'énergie pour découpler l'inertie d'une partie d'un rouage dans un mouvement horloger comportant d'une part un échappement et d'autre part un second mobile d'inertie supérieure à celle dudit échappement, par l'interposition dudit mobile de transmission d'énergie soit directement, soit dans un rouage, entre ledit échappement et ledit second mobile, de façon à autoriser un pivotement rapide dudit échappement avant que ledit second mobile soit mis en mouvement à chaque impulsion.

L'invention concerne le domaine de la micro-mécanique, et plus particulièrement le domaine de l'horlogerie.

### Arrière plan de l'invention

La fabrication de mécanismes oscillants pour la micro-mécanique, et en particulier pour l'horlogerie, fait souvent appel à des moyens de rappel élastique constitués en général par des ressorts. D'exécution délicate, ces composants sont de surcroît difficiles à poser, et requièrent une main d'oeuvre qualifiée ou/et un appareillage coûteux. De tels ressorts sont la plupart du temps en acier, de façon à présenter une bonne longévité, en même temps qu'un couple de rappel important. Leur fabrication est très dépendante de la qualité de la matière première utilisée, mais aussi des traitements thermiques effectués. De ce fait la fabrication de ressorts est peu reproductible, et tous les mécanismes qui les incorporent doivent faire l'objet de réglages ou d'ajustements.

Il est, encore, connu des moyens de rappel élastique sous forme de matériaux à mémoire de forme, comme le caoutchouc vulcanisé ou certains élastomères. L'emploi de blocs élastique de ce type est connu en mécanique lourde, souvent en conjugaison avec une fonction de silent-block ou plus généralement d'amortissement. Outre le fait que leur emploi en micro-mécanique est difficile, on constate que précisément ces propriétés d'amortissement des vibrations, et donc d'amortissement des oscillations, vont à l'encontre du but quand on recherche au contraire l'entretien d'une oscillation, avec le minimum d'amortissement.

Certains dispositifs ont été développés avec des roues élastiques, ainsi un mobile du train de finissage, selon le document CH 343 897 au nom de Rolex, comporte un dispositif élastique de liaison qui se tend sous l'influence du ressort moteur quand la roue d'échappement est à l'arrêt ou lors de son léger recul avant dégagement, et se détend au moment du dégagement, de façon à agir sur l'ancre avec une force constante, pour diminuer le décollement entre les dents de la roue d'échappement et le plan d'impulsion des palettes de l'ancre au début de chaque course d'impulsion.

Des roues élastiques sont connues des documents CH 6659 au nom de Lambert, avec des bras en S, ou encore DE 271 4020 au nom de Beiter, avec des bras spiraux, ou encore EP1580624 au nom de Pierre Kunz qui présente un mobile suffisamment élastique pour subir des déplacements sans changer d'entraxe, et sans changer son rapport d'engrènement, ou EP 1 457 844 au nom de Pierre Kuntz, qui emploie une entretoise en mousse élastique à la place des bras élastiques du précédent. Des pignons anti-bruit à structure élastique sont encore connus du document FR 2 641 351 au nom de Alcatel, ainsi que des roues comportant des amortisseurs intégrés comme dans le document EP 1 253 275 au nom de Siemens.

Le document CH 479 105A au nom de Fabriques de Balanciers Réunies SA décrit un balancier amortisseur de chocs avec un organe de liaison élastique entre une serge et un moyeu tous deux rigides. Cet organe de liaison comporte deux bras en arc de cercle, coaxiaux à la serge, correspondant à des angles au centre égaux, mais de rayons inégaux, un premier bras de grand rayon étant relié à la serge et au second bras par des bras radiaux, tandis que le second bras, de rayon plus petit, est relié au moyeu par un autre bras radial. Ces bras radiaux ont une largeur supérieure à celle des bras en arc de cercle. L'organe de liaison fait au moins un tour complet autour de l'axe du balancier.

Le document CH 474 101A au nom de Fabriques de Balanciers Réunies SA décrit un balancier amortisseur de chocs similaire. Son organe de liaison comporte deux éléments élastiques, chacun relié par une première extrémité à la serge et par une deuxième extrémité à une extrémité d'un bras élastique. dont le milieu constitue le moyeu du balancier. Les deux premières extrémités sont diamétralement opposées. Chacun de ces éléments élastiques comporte deux bras en arc de cercle, coaxiaux à la serge, correspondant à des angles au centre égaux, mais de rayons inégaux, un premier bras de grand rayon étant relié à la serge et au second bras par des bras radiaux, tandis que le second bras, de rayon plus petit, est relié à l'extrémité du bras diamétral. Ces bras radiaux et le bras diamétral ont une largeur supérieure à celle des bras en arc de cercle. Chaque élément s'étend sur trois quarts d'un tour complet autour de l'axe du balancier.

Le document EP 2 037 335 A2 au nom de ENZLER AUGUST décrit une ancre de mécanisme d'échappement, comportant deux bras de fixation monobloc avec l'ancre et comportant des lames flexibles, dont les directions son sensiblement concourantes et dont l'intersection de ces directions définit un axe de pivot virtuel de cette ancre.

### Résumé de l'invention

L'invention se propose de fournir, pour les domaines de la micromécanique et de l'horlogerie, une alternative fiable à l'emploi des ressorts traditionnels comme moyens d'entretien d'une oscillation. Cette alternative est recherchée aussi bien pour des réalisations de micro-mécanique que pour des nano-technologies.

A cet effet, l'invention concerne un mécanisme oscillant pour un mouvement d'horlogerie selon la revendication 1.

Selon une variante non comprise dans l'invention, ledit mécanisme oscillant adopte une configuration de type pivot RCC à quatre cols, comportant deux dits éléments rigides intermédiaires formant deux bras non alignés s'étendant chacun entre ledit premier élément rigide disposé au voisinage dudit axe de pivotement et ledit deuxième élément rigide constituant une partie périphérique, auxquels il est relié respectivement par lesdits premiers moyens de rappel élastique constitués par au moins une première lame élastique, et par lesdits deuxièmes moyens de rappel élastique constitués par au moins une deuxième lame élastique .

Selon une caractéristique particulière, ledit premier élément rigide ou ledit deuxième élément rigide comporte des moyens de réception d'une impulsion exercée à l'encontre desdits premiers moyens de rappel élastique et desdits deuxièmes moyens de rappel élastique, lesquels constituent ensemble des moyens de rappel élastique agencés pour faire osciller ledit premier élément rigide autour dudit axe de pivotement, lesdits moyens de rappel élastique constituant un pivot virtuel élastique dispensant ledit mécanisme oscillant de toute fixation sur arbre ou pivot, et lesdits moyens de rappel élastique comportent des moyens d'équilibrage des efforts exercés sur ledit premier élément rigide pour maintenir son axe instantané de pivotement au plus près dudit axe de pivotement.

L'invention concerne encore un mobile de transmission d'énergie pour un mouvement d'horlogerie, comportant un tel mécanisme oscillant, entre au moins un premier mobile émetteur dudit mouvement d'une part, et au moins un deuxième mobile récepteur dudit mouvement d'autre part, ledit mécanisme oscillant comportant au moins un degré de liberté en pivotement autour dudit axe théorique de pivotement, caractérisé en ce que lesdits premiers moyens de rappel élastique et desdits deuxièmes moyens de rappel élastique constituent ensemble des moyens de rappel élastique réalisant une liaison élastique directe ou indirecte entre une première partie axiale et une deuxième partie périphérique, ladite première partie axiale située au voisinage dudit axe de pivotement et coopérant avec ledit premier mobile émetteur ou respectivement le deuxième mobile récepteur, et ladite deuxième partie périphérique éloignée radialement dudit axe de pivotement et coopérant avec ledit deuxième mobile récepteur ou respectivement le premier mobile émetteur, et lesdits moyens de rappel élastique étant agencés pour, selon le cas, absorber, emmagasiner ou libérer de l'énergie lors d'un débattement angulaire en pivotement, autour d'un axe secondaire parallèle ou confondu avec ledit axe de pivotement, entre ladite première partie axiale et ladite deuxième partie périphérique.

Selon une caractéristique de l'invention, ladite première partie axiale et ladite deuxième partie périphérique sont coaxiales à l'état libre, et lesdits moyens de rappel élastique sont encore agencés pour maintenir coaxiales ladite première partie axiale et ladite deuxième partie périphérique pendant la déformation desdits moyens de rappel élastique.

L'invention concerne encore un mouvement d'horlogerie comportant un tel mécanisme oscillant.

L'invention concerne encore une pièce d'horlogerie comportant un tel mécanisme oscillant.

L'invention concerne encore l'utilisation d'un tel mobile de transmission d'énergie pour découpler l'inertie d'une partie d'un rouage dans un mouvement horloger comportant d'une part un échappement et d'autre part un second mobile d'inertie supérieure à celle dudit échappement, par l'interposition dudit mobile de transmission d'énergie soit directement, soit dans un rouage, entre ledit échappement et ledit second mobile, de façon à autoriser un pivotement rapide dudit échappement avant que ledit second mobile soit mis en mouvement à chaque impulsion.

### Description sommaire des dessins

D'autres caractéristiques et avantages de l'invention seront mieux comprises à la lecture de la description qui va suivre, en référence aux dessins annexés où:
- la figure 1 représente, de façon schématisée et en coupe selon un plan perpendiculaire à un axe théorique de pivotement, un mécanisme oscillant selon l'invention, dans un premier mode de réalisation approprié à la réalisation d'un organe réglant d'une pièce d'horlogerie;
- la figure 2, représente, de façon similaire à la figure 1, une variante de ce premier mode dans une version de plus grande amplitude de pivotement que celle de la figure 1
- la figure 3 représente, de façon schématisée analogue aux figures précédentes, un mécanisme oscillant selon l'invention, dans un second mode de réalisation approprié à la réalisation d'un organe d'échappement, en particulier d'une ancre, d'une pièce d'horlogerie;
- la figure 4 représente, de façon schématisée analogue aux figures précédentes, un mécanisme oscillant selon l'invention, dans une version combinée de ces premier et second modes de réalisation, appropriée à la réalisation d'un bloc échappement-oscillateur agencé pour réguler la marche d'une pièce d'horlogerie ;
- la figure 5 représente, de façon schématisée et en perspective, un mobile de transmission d'énergie selon l'invention, incorporant un tel mécanisme oscillant, dans une première variante de forme dite « papillon » ;
- la figure 6 représente, de façon schématisée et en perspective, un mobile de transmission d'énergie selon une variante non comprise dans l'invention. incorporant un tel mécanisme oscillant, dans une forme dite « RCC à quatre cols» ;
- la figure 7 représente, de façon schématisée et en perspective, un mobile de transmission d'énergie selon l'invention, incorporant un tel mécanisme oscillant, dans une représentation simplifiée ;
- la figure 8 représente, de façon schématisée et en perspective, un mobile de transmission d'énergie selon l'invention, incorporant un tel mécanisme oscillant, dans une représentation simplifiée d'une autre variante ;
- la figure 9 représente, sous la forme d'un schéma-blocs, une pièce d'horlogerie incorporant un mouvement comportant lui-même un tel mobile de transmission d'énergie et un tel mobile oscillant.

### Description détaillée des modes de réalisation préférés

L'invention concerne le domaine de la micro-mécanique, et plus particulièrement le domaine de l'horlogerie.

L'invention concerne un mécanisme oscillant 1 pour un mouvement 1000 d'horlogerie. Ce mécanisme oscillant 1 comporte un premier élément rigide 200 et un deuxième élément rigide 600, chacun agencé pour être fixé à un élément différent du mouvement 1000 et dont au moins l'un est mobile par rapport à l'autre et pivote autour d'un axe théorique de pivotement D.

Selon l'invention, ce mécanisme oscillant 1 est flexible à géométrie variable, tout en étant réalisé de façon monobloc. Il comporte des premiers moyens de rappel élastique 300 réalisant une liaison élastique directe ou indirecte entre le premier élément rigide 200 et un élément rigide intermédiaire 400. Il comporte au moins des deuxièmes moyens de rappel élastique 500 réalisant une liaison élastique directe ou indirecte entre cet élément rigide intermédiaire 400 et le deuxième élément rigide 600.

De plus, le premier élément rigide 200, les premiers moyens de rappel élastique 300, l'élément rigide intermédiaire 400, les deuxièmes moyens de rappel élastique 500, et le deuxième élément rigide 600 sont coplanaires selon un plan P, et sont agencés pour se déformer de préférence selon le plan P.

Dans une réalisation préférée, tel que visible sur les figures, les premiers moyens de rappel élastique 300 comportent au moins une lame élastique 301, et les deuxièmes moyens de rappel élastique 500 comportent au moins une lame élastique 501.

Dans une variante de réalisation, les premiers moyens de rappel élastique 300 comportent une pluralité de lames élastiques 301 sensiblement radiales par rapport à l'axe de pivotement D, et les deuxièmes moyens de rappel élastique 500 comportent une pluralité de lames élastiques 501 sensiblement radiales par rapport à l'axe de pivotement D.

Dans une exécution avantageuse de l'invention, les premiers moyens de rappel élastique 300 ou/et les deuxièmes moyens de rappel élastique 500 comportent une pluralité de lames élastiques formant des dièdres en Vé sensiblement radiaux par rapport à l'axe de pivotement D, et dont la pointe du Vé est dirigée vers l'axe de pivotement D.

Dans une variante visible sur la figure 8, les premiers moyens de rappel élastique 300 ou/et les deuxièmes moyens de rappel élastique 500 comportent au moins un élément rigide 700 intercalé entre deux éléments élastiques 800.

De façon préférée, le mécanisme oscillant 1 est symétrique par rapport à un plan de symétrie PS, passant par l'axe de pivotement D et perpendiculaire au plan P :
Tel que visible sur les figures 1 à 5, un mode de réalisation avantageux de l'invention est celui où le mécanisme oscillant 1 adopte une configuration de type papillon, comportant au moins un élément rigide intermédiaire 400, constitué par au moins un bras rigide 3 s'étendant entre le premier élément rigide 200 disposé au voisinage de l'axe de pivotement D et le deuxième élément rigide 600 constituant une partie périphérique, auxquels il est relié respectivement par les premiers moyens de rappel élastique 300 constitués par au moins une première lame élastique 8, et par les deuxièmes moyens de rappel élastique 500 constitués par au moins une deuxième lame élastique, la partie rigide 3 constituant une masse intermédiaire mobile sensiblement en pivotement autour de l'axe de pivotement D.

La variante non comprise dans l'invention visible sur la figure 6 est celle où le mécanisme oscillant 1 adopte une configuration de type pivot RCC à quatre cols, comportant deux tels éléments rigides intermédiaires 400 formant deux bras 7 non alignés s'étendant chacun entre le premier élément rigide 200 disposé au voisinage de l'axe de pivotement D et le deuxième élément rigide 600 constituant une partie périphérique 6, auxquels il est relié respectivement par les premiers moyens de rappel élastique 300 constitués par au moins une première lame élastique 8, et par les deuxièmes moyens de rappel élastique 500 constitués par au moins une deuxième lame élastique.

De préférence, les premiers moyens de rappel élastique 300 ou/et les deuxièmes moyens de rappel élastique 500 ont un débattement angulaire limité par des moyens de limitation en débattement angulaire.

Dans une autre exécution, tel que visible sur les figures 1 à 4, le deuxième élément rigide 600 constitue un ancrage immobile par rapport à une platine ou à un pont que comporte le mouvement 1000. Naturellement le premier élément rigide 200 peut aussi constituer cet ancrage.

Dans cette exécution, l'élément rigide qui ne constitue pas l'ancrage, ici le premier élément rigide 200 dans le cas des figures, comporte des moyens de réception d'une impulsion exercée à l'encontre des premiers moyens de rappel élastique 300 et des deuxièmes moyens de rappel élastique 500. Ces derniers constituent ensemble des moyens de rappel élastique 10 agencés pour faire osciller le premier élément rigide 200 autour de l'axe de pivotement D. Les moyens de rappel élastique 10 constituent un pivot virtuel élastique, qui dispense le mécanisme oscillant 1 de toute fixation sur arbre ou pivot. De préférence, les moyens de rappel élastique 10 comportent des moyens d'équilibrage des efforts exercés sur le premier élément rigide 200, ou/et sur l'élément rigide intermédiaire 400, ou/et sur le deuxième élément rigide 600, pour maintenir son axe instantané de pivotement au plus près de l'axe de pivotement D.

Avantageusement le mécanisme oscillant 1 comporte des moyens d'arrêt ou au moins un cliquet, de façon à retenir en position écartée de sa position d'équilibre, ou bien tout ou partie des éléments qui composent les moyens de rappel élastique 10, ou bien/et le premier élément rigide 200, ou bien/et le deuxième élément rigide 600.

De façon préférée et permettant une réalisation industrielle très précise et en même temps économique, le mécanisme oscillant 1 est monobloc et réalisé dans un matériau micro-usinable, ou silicium, ou oxyde de silicium, ou quartz, ou un de leurs composés, ou un alliage issu de la technologie des MEMS, ou un alliage tel qu'obtenu par le procédé « LIGA », ou en une combinaison de ces matériaux. De préférence le matériau choisi est un matériau rigide de module d'Young supérieur à 80000 MPa, De tels matériaux micro-usinables se prêtent particulièrement bien à une réalisation par couches telle que présentée ci-dessus, avec au moins deux couches, par exemple deux ou trois couches sur lesquelles sont répartis et enchaînés les uns aux autres, les différents composants des moyens de rappel élastique 10.

Dans une application particulière, tel que visible sur les figures 1, 2 et 4, l'élément rigide intermédiaire 400, constitué par un premier composant 3, est une serge de balancier d'un oscillateur mécanique rotatif avec son centre élastique, d'un ensemble réglant de pièce d'horlogerie. Dans cette réalisation, avantageusement le premier élément rigide 200, ou le deuxième composant 5, est un plateau du balancier, et comporte une cheville de plateau 22 agencée pour coopérer avec une ancre tel que visible sur la figure 4.

Dans une autre application particulière, tel que visible sur la figure 3, le deuxième élément rigide 600 est solidaire d'une tige d'ancre 23 d'une ancre, ou d'une ancre suisse, ou d'une ancre à détente, à pivot élastique, de mécanisme d'échappement de pièce d'horlogerie. On remplace ainsi la tige d'ancre.

Dans une version combinée, particulièrement avantageuse, de ces deux applications particulières, et visible sur la figure 4, le mécanisme oscillant 1 constitue un bloc échappement-oscillateur agencé pour réguler la marche d'une pièce d'horlogerie. Il comporte alors avantageusement un alésage pour le centrage d'une roue d'échappement agencée pour fournir l'énergie nécessaire à l'entretien de l'oscillation, ce qui permet, dans une réalisation en matériau micro-usinable préférée, de garantir une très grande précision de positionnement relatif des organes mobiles entre eux.

Dans ce cas, avantageusement le mécanisme oscillant 1 est réalisé dans les deux parties d'un wafer « SOI », à savoir « device » pour l'ancre et son pivot élastique, et pour l'oscillateur mécanique rotatif et son centre élastique, et « handle » pour l'ancrage de l'ancre et de l'oscillateur mécanique et pour l'alésage de centrage d'une roue d'échappement.

Dans une autre application, non représentée sur les figures, le mécanisme oscillant 1 constitue un échappement de mécanisme de sonnerie pour pièce d'horlogerie.

Dans une autre application, non représentée sur les figures, le mécanisme oscillant 1 constitue un mobile d'échappement situé entre un barillet et une ancre au niveau de l'interface entre un pignon et une roue d'échappement d'un mécanisme d'échappement pour pièce d'horlogerie.

Dans une autre application, non représentée sur les figures, le mécanisme oscillant 1 constitue un embrayage de mécanisme de chronographe pour pièce d'horlogerie.

Dans les réalisations particulières illustrées aux figures 1 à 4, le mécanisme oscillant 1 comporte au moins un ancrage 2 à un dispositif externe, en particulier une platine ou un pont d'un mouvement 1000. Cet ancrage 2 constitue le deuxième élément rigide 600. Dans ces mêmes réalisations, l'élément rigide intermédiaire 400 du mécanisme oscillant 1 comporte un premier composant 3 mobile au moins en pivotement autour d'un premier axe instantané de pivotement au voisinage d'un axe théorique de pivotement D de position déterminée et fixe par rapport à cet ancrage 2, ou selon le cas à ces ancrages 2 s'il y en a plusieurs, comme dans le cas des figures 1 à 3 où deux ancrages 2 sont représentés. Le premier élément rigide 200 du mécanisme oscillant 1 comporte un deuxième composant 5 au voisinage de cet axe D. Le premier composant 3 et le deuxième composant 5 sont liés directement ou indirectement l'un à l'autre et l'un d'eux, premier composant 3 ou deuxième composant 5, comporte des moyens de réception d'une impulsion engendrée par des moyens moteurs externes ou internes au mécanisme oscillant 1. Cette impulsion est exercée à l'encontre de moyens de rappel élastique 10, que comporte le mécanisme oscillant 1, et qui sont agencés pour faire osciller le premier composant 3 autour du premier axe instantané de pivotement. Le mécanisme oscillant 1 est monobloc, et les seuls moyens de fixation du mécanisme oscillant 1 à un dispositif externe sont constitués par l'ancrage 2, ou selon le cas les ancrages 2. De ce fait, les moyens de rappel élastique 10 constituent un pivot virtuel élastique, qui dispense le mécanisme oscillant 1 de toute fixation sur arbre ou pivot. Avantageusement ces moyens de rappel élastique 10 comportent des moyens d'équilibrage des efforts exercés sur le premier composant 3 pour maintenir le premier axe instantané de pivotement au plus près de l'axe théorique de pivotement D.

Dans ces réalisations particulières des figures 1 à 4, les moyens de rappel élastique 10 comportent au moins un premier élément élastique 11, dont le débattement angulaire est limité à la valeur d'une course en pivotement du premier composant 3. Cette course en pivotement du premier composant 3 est elle-même déterminée par des premiers moyens de limitation en débattement angulaire 17 par rapport à chaque radiale issue de l'axe D et joignant chaque ancrage 2. De façon préférée, chaque premier élément élastique 11 est de raideur très inférieure à celle du premier composant 3, dans un rapport inférieur à 0,30 par rapport à celle du premier composant 3. Dans une exécution préférée de ce mode particulier de réalisation, tel que visible sur les figures 1 et 2, au moins un, et de préférence chaque premier élément élastique 11 s'étend radialement par rapport à l'axe D et depuis l'ancrage 2, jusqu'au premier composant 3 tel que visible sur la figure 1, ou bien jusqu'à un troisième composant 6 raccordé directement ou indirectement au premier composant 3 tel que visible sur la figure 2.

Dans une réalisation avantageuse de ce mode particulier de réalisation des figures 1 à 4, et de la réalisation de la figure 5, et particulièrement résistante aux contraintes issues des déformations alternées, le premier élément élastique 11 est appelé un dièdre et est en forme de vé ou de vé tronqué. La pointe de ce vé est dirigée vers l'axe D. Le premier élément élastique 11 comporte un premier bras élastique 12 qui s'étend radialement par rapport à l'axe D, depuis l'ancrage 2 vers l'axe D, jusqu'à une surface de liaison 7 située à proximité du deuxième composant 5. Cette surface de liaison 7 peut être réduite à sa plus simple expression, c'est-à-dire ponctuelle. Le premier élément élastique 11 comporte encore un deuxième bras élastique 13 s'étendant radialement par rapport à l'axe D, depuis la surface de liaison 7, jusqu'au premier composant 3, ou bien jusqu'à un troisième composant 6 qui est raccordé directement ou indirectement au premier composant 3 tel que visible sur la figure 2. Dans une réalisation particulière et préférée, le premier bras élastique 12 et le deuxième bras élastique 13 sont identiques. De façon préférée, ils sont symétriques par rapport à une radiale issue de l'axe théorique D.

Dans la variante de la figure 2, dans une version de plus grande amplitude de pivotement, les moyens de rappel élastique 10 comportent au moins un deuxième élément élastique 14 interposé directement ou indirectement entre le premier élément élastique 11 et le premier composant 3. Le débattement angulaire du deuxième élément élastique 14 est limité à la différence entre, la course en pivotement du premier composant 3 déterminée par les moyens de limitation en débattement angulaire 17 d'une part, et le débattement angulaire autorisé par le premier élément élastique 11 d'autre part. On comprend que, en ce qui concerne le débattement angulaire de pivotement du premier composant 3, il est sensiblement égal au cumul des débattements angulaires du premier élément élastique 11 et du deuxième élément élastique 14 associés ensemble. Sur l'exemple des figures, ce premier élément 11 et ce deuxième élément 14 sont de géométrie et de caractéristiques de raideur similaires, ont un débattement d'environ +/-15° chacun, le premier composant 3 a alors un débattement d'environ +/- 30°. Comme pour le premier élément élastique, chaque deuxième élément élastique 14 est avantageusement de raideur très inférieure à celle du premier composant 3, dans un rapport inférieur à 0,30 par rapport à celle du premier composant 3. Dans le mode de réalisation de la figure 2, le mécanisme oscillant 1 comporte au moins un troisième composant 6 raccordé à l'ancrage 2 par au moins un premier élément élastique 11, et au premier composant 3 par au moins un deuxième élément élastique 14.

De préférence tous les premiers éléments élastiques 11 d'un même mécanisme oscillant 1 sont identiques. De préférence tous les deuxièmes éléments élastiques 14 d'un même mécanisme oscillant 1 sont identiques. De préférence tous les troisièmes composants 6 d'un même mécanisme oscillant 1, quand il en comporte, sont identiques.

Pour revenir au deuxième élément élastique 14, comme le premier élément élastique 11, il s'étend de préférence radialement par rapport à l'axe D et depuis, ou bien le premier élément élastique 11 ou bien un troisième composant 6 interposé entre le deuxième composant 5 et le premier composant 3, jusqu'au premier composant 3.

Dans la variante de la figure 2, le deuxième élément élastique 14, appelé un dièdre, est en forme de vé ou de vé tronqué. La pointe de ce vé est dirigée vers l'axe D. Le deuxième élément élastique 14 comporte un premier bras élastique 15 s'étendant radialement par rapport à l'axe D depuis, ou bien le premier élément élastique 11 ou bien le troisième composant 6, vers l'axe D, jusqu'à une surface de liaison 7A située à proximité du deuxième composant 5. Et il comporte encore un deuxième bras élastique 16 s'étendant radialement par rapport à l'axe D depuis la surface de liaison 7A jusqu'au premier composant 3 ou bien jusqu'à un autre composant raccordé directement ou indirectement au premier composant 3. La surface de liaison 7A peut aussi être réduite à sa plus simple expression, c'est-à-dire ponctuelle. Dans une réalisation particulière et préférée, le premier bras élastique 15 et le deuxième bras élastique 16 sont identiques. De façon préférée, ils sont symétriques par rapport à une radiale issue de l'axe D.

Dans une réalisation avantageuse, visible sur la figure 2, le premier bras élastique 12 et le deuxième bras élastique 13 du premier élément élastique 11, et le premier bras élastique 15 et le deuxième bras élastique 16 du deuxième élément élastique 14 sont tous identiques entre eux. De façon préférée, ils sont symétriques deux à deux par rapport à une radiale issue de l'axe D.

De façon préférée, le premier composant 3 est relié rigidement au deuxième composant 5 par au moins un bras 8, et de préférence par une pluralité de bras 8. De préférence, chaque bras 8 est de rigidité supérieure à celle de chacun des moyens de rappel élastique 10.

En somme, dans cette variante de la figure 2, le mécanisme oscillant 1 comporte au moins un troisième composant 6 raccordé à l'ancrage 2 par au moins un premier élément élastique 11, et au premier composant 3 par au moins un deuxième élément élastique 14. Le troisième composant 6 est relié rigidement au deuxième composant 5 par au moins un bras rigide 8. Ainsi le deuxième composant 5 constitue, avec le troisième composant 6, ou selon le cas les troisièmes composants 6, et avec le bras 8, ou selon le cas les bras 8, un deuxième mobile frigide, qui est mobile en pivotement autour d'un deuxième axe instantané de pivotement très proche de l'axe D. Les moyens de rappel élastique 10 comportent des moyens d'équilibrage des efforts exercés sur le deuxième mobile pour maintenir le deuxième axe instantané de pivotement au plus près de l'axe théorique de pivotement D.

De façon préférée, tel que visible sur les figures 1 à 3, le mécanisme oscillant 1 comporte deux ancrages 2; 2A à un dispositif externe, par exemple à un point fixe d'une platine, ou autre. Ces deux ancrages 2, 2A, sont de préférence symétriques par rapport à l'axe D.

Avantageusement, pour compenser tous les efforts, de façon à ramener le premier axe instantané de pivotement du premier composant au plus près de l'axe D, le mécanisme oscillant 1, à l'état libre et à l'arrêt, est symétrique par rapport à un plan de symétrie PS, ici P1, perpendiculaire à l'axe D et passant par au moins un ancrage 2.

Dans le même but, le mécanisme oscillant 1, à l'état libre et à l'arrêt, est de préférence symétrique par rapport à un autre plan de symétrie PS, ici un plan P2 perpendiculaire à l'axe D et perpendiculaire à une droite joignant les deux ancrages 2,2A, quand il en comporte deux ainsi disposés.

Dans une réalisation préférée combinant ces deux symétries, le mécanisme oscillant 1, à l'état libre et à l'arrêt, est symétrique par rapport à l'axe D.

De façon plus générale, le mécanisme oscillant 1 peut comporter une pluralité d'ancrages 2 à un dispositif externe, équidistants entre eux et par rapport à l'axe D.

De façon préférée, tel que visible sur les figures 1 à 4, le mécanisme oscillant 1 comporte une pluralité de premiers éléments élastiques 11, groupés deux par deux de part et d'autre de chaque ancrage 2.

De façon préférée, tel que visible sur la figure 2, le mécanisme oscillant 1 comporte une pluralité de deuxièmes éléments élastiques 14, qui sont groupés deux par deux de part et d'autre d'au moins une zone d'appui 19, par laquelle ces deuxièmes éléments élastiques 14 sont rattachés au premier composant 3.

Quand le mécanisme oscillant 1 comporte au moins un troisième composant 6 raccordé à l'ancrage 2 par au moins un premier élément élastique 11, et au premier composant 3 par au moins un deuxième élément élastique 14, il comporte avantageusement, au niveau du premier composant 3, des deuxièmes moyens de limitation en débattement angulaire 18 du troisième composant 6. Et l'ancrage 2 constitue encore d'autres moyens de limitation en débattement angulaire du troisième composant 6 au niveau de faces latérales 6A, 6B.

De préférence, le rayon d'inertie du premier composant 3 par rapport à l'axe D est supérieur à celui du deuxième composant 5 par rapport au même axe.

Dans une réalisation avantageuse et rigide, le premier composant 3 et le deuxième composant 5 sont réalisés sous forme d'un treillage de lames minces ou de lames flexibles minces.

Dans une réalisation avantageuse et rigide, troisième composant 6 est réalisé sous forme d'un treillage de lames minces ou de lames flexibles minces.

Le premier composant 3 et le troisième composant 6 peuvent aussi être denses, selon le niveau d'inertie souhaitée pour ces composants.

Dans le mode de réalisation préféré représenté sur les figures, la déformation élastique des composants du mécanisme oscillant 1 est essentiellement plane, tous les composants se déformant élastiquement selon le même plan ou selon des plans parallèles entre eux. Dans le cas de besoins particuliers liés à la cinématique, tout en conservant un premier composant 3 sensiblement plan, il est possible, dans une variante de réalisation non illustrée par les figures, d'agencer le mécanisme oscillant 1, de façon à ce que la déformation élastique de certains de ses composants comporte une composante selon une normale au plan P du premier composant 3.

Dans un mode de réalisation particulier, dans une variante de réalisation non illustrée par les figures, les moyens de rappel élastique 10 sont répartis sur plusieurs couches parallèles, et les éléments qui les composent sont agencés et joints les uns aux autres de façon à autoriser un débattement angulaire du premier composant mobile 3 de plus grande amplitude que celle qui est autorisée par les débattements des composants, et par les positions de butée qu'ils peuvent représenter les uns pour les autres. On peut ainsi réaliser toute amplitude, notamment supérieure à une révolution de 360° du premier composant 3.

Pour certaines applications particulières, le mécanisme oscillant 1 comporte des moyens d'arrêt ou au moins un cliquet, de façon à retenir en position écartée de sa position d'équilibre tout ou partie des éléments qui composent les moyens de rappel élastique 10, ou encore de façon à retenir en position écartée de sa position d'équilibre le premier composant mobile 3, ou encore de façon à retenir en position écartée de sa position d'équilibre le deuxième mobile.

L'invention concerne l'utilisation d'un tel mécanisme oscillant 1 pour la réalisation d'un mobile de transmission d'énergie 100 pour découpler l'inertie d'une partie d'un rouage dans un mouvement horloger 1000 ou une pièce d'horlogerie 10000.

L'invention concerne en particulier l'application d'un tel mobile de transmission d'énergie à un mécanisme à force constante, où le mobile de transmission d'énergie 100 constitue un réservoir d'énergie, dit « tampon », entre le barillet et l'échappement d'une pièce d'horlogerie, permettant ainsi de transmettre un couple constant à l'échappement. L'homme du métier saura facilement utiliser le mobile selon l'invention pour l'intégrer à un dispositif à force constante Type Jeanneret, tel que décrit par le document « Théorie générale de l'horlogerie, de Léopold Defossez, Chambre Suisse de l'Horlogerie, La Chaux-de-Fonds », tome II, page 129.

L'invention permet, encore, le découplage de l'inertie d'une partie d'un rouage: dans le cas d'un tourbillon, par exemple, l'inertie du rouage à mettre en mouvement à chaque impulsion est grande, et pénalise le rendement de l'échappement. Une roue flexible selon l'invention, interposée entre les éléments de grande inertie et l'échappement, permet à l'échappement de se déplacer rapidement avant que la grande inertie se soit mise en mouvement, améliorant par là même le rendement de l'échappement. Cette application est particulièrement innovante, et utilise avec profit la compacité du mobile selon l'invention.

Si l'invention est utile pour emmagasiner de l'énergie, avant de la délivrer au moment opportun vers un mobile récepteur, elle est aussi tout à fait appropriée pour protéger un organe fragile d'un mouvement contre les chocs, ou, de façon plus générale, contre les fortes accélérations. En particulier, son application à la protection d'un échappement fragile contre les chocs est efficace. En effet, lors de la prise de repos ou lors de chocs sur les aiguilles, le couple transmis dans le rouage peut être momentanément beaucoup plus élevé que le couple du barillet. Si on a typiquement un échappement en matériau fragile, comme du silicium ou un autre matériau obtenu par les technologies MEMS ou obtenu par un procédé « LIGA » ou similaire, éventuellement squelettisé à l'extrême pour son allègement, on risque de le casser. Une flexibilité d'un mobile 100 selon l'invention, judicieusement placé dans le rouage, permet d'absorber une partie de l'énergie du choc. On retrouve une protection analogue à celle offerte par une roue selon le brevet OMEGA EP1870784, avec toutefois la différence est que l'invention permet de disposer d'une partie périphérique rigide et indéformable, ce qui est avantageux s'il s'agit d'une denture, tel que visible sur les figures 5 et 6.
Les fonctionnalités les plus avantageuses d'exploitation sont :
- protection d'un accouplement par friction lors de chocs ou dans son fonctionnement normal ;
- pour les mêmes raisons qu'au point ci-dessus, un accouplement par friction pourrait glisser momentanément pendant un choc : choc extérieur ou prise de repos de l'échappement. Une flexibilité dans le rouage permet de diminuer le pic de couple instantané transmis à travers l'accouplement, par exemple dans le cas d'un chronographe ;
- engrenage sans jeu : superposition de deux planches, liées entre elles par un ressort de rappel angulaire, de manière à prendre en sandwich les dents d'un pignon.

Les moyens utilisés peuvent consister en une planche pivotée librement sur l'axe du pignon, ou un pignon pivoté sur l'axe de la planche, avec ressort de rappel (ressort spiral ou ressort boudin) entre le pignon et la planche.
Il est possible de mettre en oeuvre plusieurs types de guidages flexibles, on combine alors guidage et flexibilité:
- bras flexibles
- système élastique, dit papillon, tel que visible sur la figure 5 ;
- pivot RCC (Remote Center Compliance) à quatre cols, tel que visible sur la figure 6 (variante non comprise dans l'invention).

Dans une application préférée, tel que visible sur les figures, et en particulier les figures 5 à 9, l'invention concerne un mobile de transmission d'énergie 100 pour un mouvement 1000 d'horlogerie, et ce mobile de transmission d'énergie 100 comporte un tel mécanisme oscillant 1 entre au moins un premier mobile émetteur 2E dudit mouvement 1000 d'une part, et au moins un deuxième mobile récepteur 3R du mouvement 1000 d'autre part. Le mobile 1 comporte au moins un degré de liberté en pivotement autour de l'axe théorique de pivotement D.

Selon l'invention, les premiers moyens de rappel élastique 300 et les deuxièmes moyens de rappel élastique 500 constituent ensemble des moyens de rappel élastique 10 réalisant une liaison élastique directe ou indirecte entre une première partie axiale 200 et une deuxième partie périphérique 600. La première partie axiale 200 est située au voisinage de l'axe de pivotement D et coopère avec le premier mobile émetteur 2E ou respectivement le deuxième mobile récepteur 3R, et la deuxième partie périphérique 600 est éloignée radialement de l'axe de pivotement D et coopère avec le deuxième mobile récepteur 3R ou respectivement le premier mobile émetteur 2E. Ces moyens de rappel élastique 10 sont agencés pour, selon le cas, absorber, emmagasiner ou libérer de l'énergie lors d'un débattement angulaire en pivotement, autour d'un axe secondaire D1 parallèle ou confondu avec l'axe de pivotement D, entre la première partie axiale 200 et la deuxième partie périphérique 600. De préférence, la première partie axiale 200 et la deuxième partie périphérique 600 sont coaxiales à l'état libre, et les moyens de rappel élastique 10 sont encore agencés pour maintenir coaxiales la première partie axiale 200 et la deuxième partie périphérique 600 pendant la déformation des moyens de rappel élastique 10.

Selon une caractéristique de l'invention, la deuxième partie périphérique 600 est rigide et indéformable

Selon une caractéristique de l'invention, la liaison élastique réalisée par les moyens de rappel élastique 10 est sensiblement plane dans un plan perpendiculaire à l'axe théorique de pivotement D.

Selon une caractéristique de l'invention, le débattement angulaire en pivotement de la deuxième partie périphérique 600 est de plusieurs degrés ou de plusieurs dizaines de degrés.

Selon une caractéristique de l'invention, les moyens de rappel élastique 10 comportent au moins un bras 70 s'étendant entre ladite première partie axiale 200 et ladite deuxième partie périphérique 600, et ce bras 70 comporte au moins une partie élastique.

Selon une caractéristique de l'invention, le bras 70 est élastique.

Selon une caractéristique de l'invention, les moyens de rappel élastique 10 comportent au moins un bras 70 comportant au moins une partie rigide 120 s'étendant entre la première partie axiale 200 et la deuxième partie périphérique 600 auxquelles il est relié respectivement par au moins une première lame élastique 80 et par au moins une deuxième lame élastique 90.

Selon une caractéristique de l'invention, les moyens de rappel élastique 10 comportent une pluralité de tels bras 70 situés dans des plans parallèles entre eux ou confondus et tous perpendiculaires à l'axe théorique de pivotement D.

Selon une caractéristique de l'invention, les moyens de rappel élastique 10 comportent au moins un bras 70 comportant une pluralité de parties rigides 120 s'étendant entre la première partie axiale 200 et la deuxième partie périphérique 600 auxquelles elles sont reliées respectivement par au moins une première lame élastique 80A d'une première des parties rigides 120A et par au moins une deuxième lame élastique 90B d'une deuxième dite partie rigide 120B, ces parties rigides 120 étant reliées l'une à l'autre exclusivement par une partie élastique 130.

Selon une caractéristique de l'invention, cette partie élastique 130 comporte au moins une lame élastique 140.

Selon une caractéristique de l'invention, tel que visible sur la figure 5, le mobile de transmission d'énergie 100 adopte une configuration de type papillon comportant au moins un bras 70 comportant au moins une partie rigide 120 s'étendant entre ladite première partie axiale 200 et ladite deuxième partie périphérique 600 auxquelles il est relié respectivement par au moins une première lame élastique 80 et par au moins une deuxième lame élastique 90, la partie rigide 120 constituant une masse intermédiaire mobile sensiblement en pivotement autour de l'axe théorique de pivotement D.

Selon une caractéristique de l'invention, tel que visible sur la figure 6, le mobile de transmission d'énergie 100 adopte une configuration de type pivot RCC à quatre cols, comportant deux bras 70 non alignés comportant chacun au moins une partie rigide 120 s'étendant entre la première partie axiale 200 et la deuxième partie périphérique 600, auxquelles il est relié respectivement par au moins une première lame élastique 80 et par au moins une deuxième lame élastique 90.

Selon une caractéristique de l'invention, les deux bras 70 forment entre eux un angle centré sensiblement sur l'axe théorique de pivotement D et voisin de 90°.

Selon une caractéristique de l'invention, les moyens de rappel élastique 10 ont un débattement angulaire limité à une course en pivotement de la première partie 200 par rapport à la deuxième partie 600 déterminée par des moyens de limitation en débattement angulaire.

Selon une caractéristique de l'invention, les moyens de rappel élastique 10 ont une raideur très inférieure à celle de la première partie 200 et de la deuxième partie 600, dans un rapport inférieur à 0.30 par rapport à la plus faible des raideurs de la première partie 200 ou de la deuxième partie 600.

Selon une caractéristique de l'invention, les moyens de rappel élastique 10 sont constitués de lames sensiblement radiales par rapport à l'axe théorique de pivotement D.

Dans une variante de l'invention, non représentée sur les figures, au moins un des moyens de rappel élastique est réalisé sous la forme d'un ressort spiral. Dans une réalisation particulière, le mécanisme oscillant 1 est un balancier-spiral monobloc en silicium ou similaire.

Selon une caractéristique de l'invention, le mobile de transmission d'énergie 100 est réalisé dans un matériau micro-usinable, ou silicium, ou quartz ou un de leurs composés, ou un alliage issu de la technologie des MEMS, ou un alliage tel qu'obtenu par le procédé « LIGA », ou un matériau au moins partiellement amorphe. Dans une réalisation particulière, il est réalisé en une combinaison de certains de ces matériaux, le matériau étant un matériau rigide de module d'Young supérieur à 80000 MPa.

L'invention concerne encore un mouvement horloger 1000 comportant au moins un tel mobile de transmission d'énergie 100.

L'invention concerne encore une pièce d'horlogerie 10000 comportant au moins un tel mouvement, ou/et au moins un tel mobile de transmission d'énergie 100, ou/et au moins un tel mécanisme oscillant 1.

On comprend que le champ d'application de l'invention est extrêmement large.

L'invention permet de s'affranchir des difficultés de fabrication et de réglage, ou encore d'assemblage et de pitonnage, qui sont liées à certains composants comme les ressorts-spirals. Elle fournit une solution très compacte au problème de réalisation d'oscillateurs mécaniques de type masse-ressort. L'invention permet la réalisation d'un mécanisme de très faible épaisseur, et autorise de nouvelles possibilités d'équipement de pièces d'horlogerie, notamment avec des complications toujours consommatrices de volume. La possibilité de s'affranchir des pivots représente un grand progrès technologique en horlogerie.

La précision de réalisation est très élevée grâce à l'emploi de matériaux micro-usinables, notamment de silicium ou d'oxyde de silicium, ou similaire. La maîtrise des masses, et surtout des inerties, est totale. Ceci signifie qu'une conséquence directe de la mise en oeuvre de l'invention est une très grande simplification des réglages sur une pièce d'horlogerie, voire une suppression des réglages.

Naturellement, cette technologie est directement utilisable dans le domaine des nano-technologies, pour la réalisation d'actionneurs rotatifs, oscillateurs, ou autres.

L'invention concerne encore l'utilisation d'un tel mobile de transmission d'énergie 100 pour découpler l'inertie d'une partie d'un rouage dans un mouvement horloger comportant d'une part un échappement et d'autre part un second mobile d'inertie supérieure à celle dudit échappement, par l'interposition dudit mobile de transmission d'énergie 100 soit directement, soit dans un rouage, entre ledit échappement et ledit second mobile, de façon à autoriser un pivotement rapide dudit échappement avant que ledit second mobile soit mis en mouvement à chaque impulsion.

L'invention concerne encore l'utilisation d'un mobile de transmission d'énergie 100, où ledit second mobile est un tourbillon ou un carrousel.

L'invention concerne encore l'utilisation d'un mobile de transmission d'énergie 100, où ledit échappement comporte une roue d'échappement constituée par un tel mobile de transmission d'énergie 100.

L'invention concerne encore l'utilisation d'un tel mobile de transmission d'énergie 100 pour absorber une énergie excédentaire dans un rouage d'un mouvement horloger, quand un couple transmis audit rouage par un choc ou une forte accélération ou lors de la prise de repos de l'échappement est momentanément beaucoup plus élevé que le couple d'un barillet alimentant ledit mouvement en énergie, en réalisant au moins un des éléments dudit rouage sous la forme d'un dit mobile de transmission d'énergie 100.

L'invention concerne encore l'utilisation d'un tel mobile de transmission d'énergie 100 pour un dit mouvement horloger comportant un échappement, caractérisée en ce que ledit échappement comporte une roue d'échappement constituée par un dit mobile de transmission d'énergie 100.

L'invention concerne encore l'utilisation d'un tel mobile de transmission d'énergie 100 pour absorber une énergie excédentaire dans un mouvement horloger comportant un rouage et au moins un accouplement par friction, quand un couple transmis audit rouage par un choc ou une forte accélération ou lors de la prise de repos de l'échappement est momentanément beaucoup plus élevé que le couple d'un barillet alimentant ledit mouvement en énergie, en réalisant au moins un des éléments dudit rouage sous la forme d'un dit mobile de transmission d'énergie 100, pour diminuer le pic de couple instantané transmis à travers ledit accouplement par friction.

L'invention concerne encore l'utilisation d'un tel mobile de transmission d'énergie 100 pour un dit mouvement horloger de chronographe comportant au moins un accouplement par friction.

L'invention concerne encore l'utilisation d'un tel mobile de transmission d'énergie 100 pour un mouvement horloger comportant, entre un barillet de stockage d'énergie et un échappement, un rouage comportant au moins un dit mobile de transmission d'énergie 100 pour constituer un réservoir d'énergie tampon entre ledit barillet et ledit échappement, pour transmettre un couple constant audit échappement.

L'invention concerne encore l'utilisation d'un tel mobile de transmission d'énergie 100 pour un mouvement horloger comportant deux planches liées entre elles par un ressort de rappel angulaire constitué par un dit mobile de transmission d'énergie 100, pour prendre en sandwich les dents d'un pignon, et constituer un mécanisme d'engrenage sans jeu.

L'invention concerne encore l'utilisation d'un tel mobile de transmission d'énergie 100 dans un mouvement horloger dans lequel ledit premier mobile émetteur 2E ou bien ledit deuxième mobile récepteur 3R dudit mouvement 1000 est maintenu fixe en ancrage par rapport à une platine ou à un pont que comporte ledit mouvement horloger.

Bien entendu, la présente invention ne se limite pas à l'exemple illustré mais est susceptible de diverses variantes et modifications qui apparaîtront à l'homme de l'art.

## Revendications

1. Mécanisme oscillant (1) pour un mouvement (1000) d'horlogerie, comportant un premier élément rigide (200) et un deuxième élément rigide (600), chacun agencé pour être fixé à un élément différent dudit mouvement (1000) et dont au moins l'un est mobile par rapport à l'autre et pivote autour d'un axe théorique de pivotement (D), ledit mécanisme oscillant (1) étant flexible à géométrie variable tout en étant réalisé de façon monobloc, et comportant des premiers moyens de rappel élastique (300) réalisant une liaison élastique directe ou indirecte entre ledit premier élément rigide (200) et un élément rigide intermédiaire (400), et comportant également au moins des deuxièmes moyens de rappel élastique (500) réalisant une liaison élastique directe ou indirecte entre ledit élément rigide intermédiaire (400) et ledit deuxième élément rigide (600), et où ledit premier élément rigide (200), lesdits premiers moyens de rappel élastique (300), ledit élément rigide intermédiaire (400), lesdits deuxièmes moyens de rappel élastique (500), et ledit deuxième élément rigide (600) sont coplanaires selon un plan (P), et sont agencés pour se déformer selon ledit plan (P), le mécanisme oscillant (1) étant **caractérisé en ce qu'**il adopte une configuration de type papillon dans laquelle au moins ledit élément rigide intermédiaire (400) est constitué par au moins un bras rigide (3) s'étendant entre ledit premier élément rigide (200) disposé au voisinage dudit axe de pivotement (D) et ledit deuxième élément rigide (600) constituant une partie périphérique par rapport audit axe de pivotement (D), auxquels il est relié respectivement par lesdits premiers moyens de rappel élastique (300) constitués par au moins une première lame élastique (301) s'étendant radialement du premier élément rigide (200) audit bras rigide (3) et par lesdits deuxièmes moyens de rappel élastique (500) constitués par au moins une deuxième lame élastique (501), s'étendant radialement dudit bras rigide (3) vers ledit centre de pivotement (D) en définissant ainsi un Vé de ladite configuration papillon, ledit bras rigide (3) constituant une masse intermédiaire mobile sensiblement en pivotement autour dudit axe de pivotement (D).

2. Mécanisme oscillant (1) selon la revendication 1, **caractérisé en ce que** lesdits premiers moyens de rappel élastique (300) comportent une pluralité de lames élastiques (301) sensiblement radiales par rapport audit axe de pivotement (D) ou respectivement formant des dièdres en Vé sensiblement radiaux par rapport audit axe de pivotement (D), et dont la pointe dudit Vé est dirigée vers ledit axe de pivotement (D), et que lesdits deuxièmes moyens de rappel élastique (500) comportent une pluralité de lames élastiques (501) sensiblement radiales par rapport audit axe de pivotement (D) ou respectivement formant des dièdres en Vé sensiblement radiaux par rapport audit axe de pivotement (D), et dont la pointe dudit Vé est dirigée vers ledit axe de pivotement (D).

3. Mécanisme oscillant (1) selon l'une des revendications précédentes, **caractérisé en ce que** lesdits premiers moyens de rappel élastique (300) ou/et lesdits deuxièmes moyens de rappel élastique (500) ont un débattement angulaire limité par des moyens de limitation en débattement angulaire.

4. Mécanisme oscillant (1) selon l'une des revendications précédentes, **caractérisé en ce que** ledit deuxième élément rigide (600) constitue un ancrage immobile par rapport à une platine ou à un pont que comporte ledit mouvement (1000), et **en ce que** ledit premier élément rigide (200) ou ledit deuxième élément rigide (600) comporte des moyens de réception d'une impulsion exercée à l'encontre desdits premiers moyens de rappel élastique (300) et desdits deuxièmes moyens de rappel élastique (500), lesquels constituent ensemble des moyens de rappel élastique (10) agencés pour faire osciller ledit premier élément rigide (200) autour dudit axe de pivotement (D), lesdits moyens de rappel élastique (10) constituant un pivot virtuel élastique dispensant ledit mécanisme oscillant (1) de toute fixation sur arbre ou pivot, et encore **caractérisé en ce que** lesdits moyens de rappel élastique (10) comportent des moyens d'équilibrage des efforts exercés sur ledit premier élément rigide (200) pour maintenir son axe instantané de pivotement au plus près dudit axe de pivotement (D).

5. Mécanisme oscillant (1) selon la revendication précédente, **caractérisé en ce qu'**il comporte des moyens d'arrêt ou au moins un cliquet, de façon à retenir en position écartée de sa position d'équilibre, ou bien tout ou partie des éléments qui composent lesdits moyens de rappel élastique (10), ou bien/et ledit premier élément rigide (200), ou bien/et ledit deuxième élément rigide (600).

6. Mécanisme oscillant (1) selon l'une des revendications précédentes, **caractérisé en ce qu'**il est réalisé dans un matériau micro-usinable, ou silicium, ou oxyde de silicium, ou quartz, ou un de leurs composés, ledit matériau étant un matériau rigide de module d'Young supérieur à 80000 MPa.

7. Mécanisme oscillant (1) selon l'une des revendications précédentes, **caractérisé en ce que** ledit élément rigide intermédiaire (400) est une serge de balancier d'un oscillateur mécanique rotatif avec son centre élastique, d'un ensemble réglant de pièce d'horlogerie, et **en ce que** ledit premier élément rigide (200) est un plateau dudit balancier, et comporte une cheville de plateau (22) agencée pour coopérer avec une ancre.

8. Mécanisme oscillant (1) selon la revendication 7, **caractérisé en ce qu'**il constitue un bloc échappement-oscillateur agencé pour réguler la marche d'une pièce d'horlogerie.

9. Mécanisme oscillant (1) selon l'une des revendications 1 à 6, **caractérisé en ce que** ledit deuxième élément rigide (600) est solidaire d'une tige d'ancre (23) d'une ancre, ou d'une ancre suisse, ou d'une ancre à détente, à pivot élastique, de mécanisme d'échappement de pièce d'horlogerie.

10. Mécanisme oscillant (1) selon la revendication précédente, **caractérisé en ce qu'**il comporte un alésage pour le centrage d'une roue d'échappement agencée pour fournir l'énergie nécessaire à l'entretien de l'oscillation, et **en ce qu'**il est réalisé dans les deux parties d'un wafer « SOI », à savoir « device » pour ladite ancre et son pivot élastique, et pour ledit oscillateur mécanique rotatif et son centre élastique, et « handle » pour l'ancrage de ladite ancre et dudit oscillateur mécanique et pour ledit alésage de centrage d'une roue d'échappement.

11. Mécanisme oscillant (1) selon l'une des revendications précédentes, **caractérisé en ce qu'**il est symétrique par rapport à un plan de symétrie (PS) passant par ledit axe de pivotement (D) et perpendiculaire audit plan (P):

12. Mécanisme oscillant (1) selon l'une des revendications 1 à 6, **caractérisé en ce qu'**il constitue un échappement de mécanisme de sonnerie pour pièce d'horlogerie.

13. Mouvement d'horlogerie (1000) comportant au moins un mobile de transmission d'énergie (100) lequel comporte un mécanisme oscillant (1) selon l'une des revendications précédentes, entre au moins un premier mobile émetteur (2E) dudit mouvement (1000) d'une part, et au moins un deuxième mobile récepteur (3R) dudit mouvement (1000) d'autre part, ledit mécanisme oscillant (1) comportant au moins un degré de liberté en pivotement autour dudit axe théorique de pivotement (D), **caractérisé en ce que** lesdits premiers moyens de rappel élastique (300) et desdits deuxièmes moyens de rappel élastique (500) constituent ensemble des moyens de rappel élastique (10) réalisant une liaison élastique directe ou indirecte entre une première partie axiale (200) et une deuxième partie périphérique (600), ladite première partie axiale (200) située au voisinage dudit axe de pivotement (D) et coopérant avec ledit premier mobile émetteur (2E) ou respectivement le deuxième mobile récepteur (3R), et ladite deuxième partie périphérique (600) éloignée radialement dudit axe de pivotement (D) et coopérant avec ledit deuxième mobile récepteur (3R) ou respectivement le premier mobile émetteur (2E), et lesdits moyens de rappel élastique (10) étant agencés pour, selon le cas, absorber, emmagasiner ou libérer de l'énergie lors d'un débattement angulaire en pivotement, autour d'un axe secondaire (D1) parallèle ou confondu avec ledit axe de pivotement (D), entre ladite première partie axiale (5) et ladite deuxième partie périphérique (6).

14. Mouvement d'horlogerie (1000) selon la revendication 13, **caractérisé en ce que** ladite première partie axiale (200) et ladite deuxième partie périphérique (600) sont coaxiales à l'état libre, et que lesdits moyens de rappel élastique (10) sont encore agencés pour maintenir coaxiales ladite première partie axiale (200) et ladite deuxième partie périphérique (600) pendant la déformation desdits moyens de rappel élastique (10).

15. Mouvement d'horlogerie (1000) selon la revendication 13 ou 14 **caractérisé en ce que**, ou bien ledit premier mobile émetteur (2E) ou bien ledit deuxième mobile récepteur (3R) dudit mouvement (1000), ou bien ledit deuxième élément rigide (600), est maintenu fixe en ancrage par rapport à une platine ou à un pont que comporte ledit mouvement (1000)

16. Mouvement d'horlogerie (1000) selon la revendication 13, **caractérisé en ce qu'**il comporte un rouage et, d'une part un échappement, et d'autre part un second mobile, ou un tourbillon, ou un carrousel, d'inertie supérieure à celle dudit échappement, et **en ce que** ledit mobile de transmission d'énergie (100) est interposé entre ledit échappement et ledit second mobile, soit directement, soit dans un rouage, pour découpler l'inertie d'une partie dudit rouage, de façon à autoriser un pivotement rapide dudit échappement avant que ledit second mobile soit mis en mouvement à chaque impulsion.

17. Mouvement d'horlogerie (1000) selon la revendication précédente, **caractérisé en ce que** ledit échappement comporte une roue d'échappement constituée par un dit mécanisme oscillant (1).

18. Mouvement d'horlogerie (1000) selon la revendication 13, **caractérisé en ce qu'**il comporte, d'une part un mécanisme d'échappement, et d'autre part un rouage dont au moins un des éléments est constitué par un dit mécanisme oscillant (1) pour absorber une énergie excédentaire dans ledit rouage, quand un couple transmis audit rouage par un choc ou une forte accélération ou lors de la prise de repos de l'échappement est momentanément beaucoup plus élevé que le couple d'un barillet alimentant ledit mouvement en énergie.

19. Mouvement d'horlogerie (1000) selon la revendication précédente, **caractérisé en ce que** ledit échappement comporte une roue d'échappement constituée par un dit mécanisme oscillant (1).

20. Mouvement d'horlogerie (1000) selon la revendication 13, **caractérisé en ce qu'**il comporte un rouage, un mécanisme d'échappement, et au moins un accouplement par friction, et dont au moins un des éléments dudit rouage est constitué par un dit mécanisme oscillant (1), pour absorber une énergie excédentaire dans ledit mouvement (1000), pour diminuer le pic de couple instantané transmis à travers ledit accouplement par friction, quand un couple transmis audit rouage par un choc ou une forte accélération ou lors de la prise de repos de l'échappement est momentanément beaucoup plus élevé que le couple d'un barillet alimentant ledit mouvement en énergie.

21. Mouvement d'horlogerie (1000) selon la revendication précédente, **caractérisé en ce qu'**il est un mouvement de chronographe comportant au moins un accouplement par friction.

22. Mouvement d'horlogerie (1000) selon la revendication 13, **caractérisé en ce qu'**il comporte, entre un barillet de stockage d'énergie et un échappement, un rouage comportant au moins un dit mécanisme oscillant (1) pour constituer un réservoir d'énergie tampon entre ledit barillet et ledit échappement, pour transmettre un couple constant audit échappement.

23. Pièce d'horlogerie (10000) comportant au moins un mécanisme oscillant (1) selon l'une des revendications 1 à 12, ou un mouvement (1000) selon l'une des revendications 13 à 22.

## Patentansprüche

1. Schwingmechanismus (1) für ein Uhrwerk (1000), umfassend ein erstes starres Element (200) und ein zweites starres Element (600), von denen jedes zur Befestigung an einem von dem Werk (1000) verschiedenen Element gestaltet ist, und von denen mindestens eines in Bezug auf das andere beweglich ist und um eine theoretische Schwenkachse (D) schwenkt, wobei der Schwingmechanismus (1) mit veränderlicher Geometrie flexibel ist und dabei dennoch einteilig ausgebildet ist und erste elastische Rückstellmittel (300) umfasst, die eine direkte oder indirekte elastische Verbindung zwischen dem ersten starren Element (200) und einem starren Zwischenelement (400) bilden, und ferner mindestens zweite elastische Rückstellmittel (500) umfasst, die eine direkte oder indirekte elastische Verbindung zwischen dem starren Zwischenelement (400) und dem zweiten starren Element (600) bilden, wobei das erste starre Element (200), die ersten elastischen Rückstellmittel (300), das starre Zwischenelement (400), die zweiten elastischen Rückstellmittel (500) und das zweite starre Element (600) in einer Ebene (P) koplanar sind und dafür ausgelegt sind, sich in der Ebene (P) zu verformen, wobei der Schwingmechanismus (1) **dadurch gekennzeichnet ist, dass** er eine schmetterlingsartige Konfiguration einnimmt, in der mindestens das starre Zwischenelement (400) durch mindestens einen starren Arm (3) gebildet ist, der sich zwischen dem ersten starren Element (200), das in der Nähe der Schwenkachse (D) angeordnet ist, und dem zweiten starren Element (600), das einen Umfangsteil in Bezug auf die Schwenkachse (D) bildet, erstreckt, mit denen er verbunden ist durch die ersten elastischen Rückstellmittel (300), die durch mindestens ein erstes elastisches Blatt (301) gebildet sind, das sich radial von dem ersten starren Element (200) zu dem starren Arm (3) erstreckt, bzw. durch die zweiten elastischen Rückstellmittel (500), die durch mindestens ein zweites elastisches Blatt (501) gebildet sind, das sich radial von dem starren Arm (3) zu dem Drehpunkt (D) erstreckt und somit in der Schmetterlingskonfiguration ein V definiert, wobei der starre Arm (3) eine Zwischenmasse bildet, die im Wesentlichen schwenkbar um die Schwenkachse (D) beweglich ist.

2. Schwingmechanismus (1) nach Anspruch 1, **dadurch gekennzeichnet, dass** die ersten elastischen Rückstellmittel (300) mehrere elastische Blätter (301) umfassen, die in Bezug auf die Schwenkachse (D) im Wesentlichen radial sind oder jeweils V-förmige Öffnungswinkel bilden, die im Wesentlichen radial in Bezug auf die Schwenkachse (D) angeordnet sind, wobei die Spitze des V auf die Schwenkachse (D) gerichtet ist, und dass die zweiten elastischen Rückstellmittel (500) mehrere elastische Blätter (501) umfassen, die in Bezug auf die Schwenkachse (D) im Wesentlichen radial sind oder jeweils V-förmige Öffnungswinkel bilden, die in Bezug auf die Schwenkachse (D) im Wesentlichen radial sind, wobei die Spitze des V auf die Schwenkachse (D) gerichtet ist.

3. Schwingmechanismus (1) nach einem der vorhergehenden Ansprüche, **dadurch gekennzeichnet, dass** die ersten elastischen Rückstellmittel (300) und/oder die zweiten elastischen Rückstellmittel (500) einen durch Winkelausschlag-Begrenzungsmittel begrenzten Winkelausschlag aufweisen.

4. Schwingmechanismus (1) nach einem der vorhergehenden Ansprüche, **dadurch gekennzeichnet, dass** das zweite starre Element (600) eine in Bezug auf eine Platte oder eine Brücke, die das Werk (1000) umfasst, unbewegliche Verankerung bildet und dass das erste starre Element (200) oder das zweite starre Element (600) Mittel für die Aufnahme eines Impulses umfasst, der entgegen den ersten elastischen Rückstellmitteln (300) und den zweiten elastischen Rückstellmitteln (500) ausgeübt wird, die zusammen elastische Rückstellmittel (10) bilden, die dafür ausgelegt sind, das erste starre Element (200) um die Schwenkachse (D) oszillieren zu lassen, wobei die elastischen Rückstellmittel (10) einen virtuellen elastischen Schwenkführungsmechanismus bilden, der den Schwingmechanismus (1) von jeder Befestigung an einer Welle oder an einem Drehzapfen befreit, und ferner **dadurch gekennzeichnet, dass** die elastischen Rückstellmittel (10) Mittel für den Ausgleich von Kräften umfassen, die auf das erste starre Element (200) ausgeübt werden, um seine momentane Schwenkachse so nahe wie möglich bei der Schwenkachse (D) zu halten.

5. Schwingmechanismus (1) nach dem vorhergehenden Anspruch, **dadurch gekennzeichnet, dass** er ein Arretierungsmittel oder mindestens eine Raste umfasst, derart, dass er in einer von seiner Gleichgewichtsposition entfernten Position alle Elemente, die die elastischen Rückstellmittel (10) bilden und/oder das erste starre Element (200) und/oder das zweite starre Element (600) zurückhält.

6. Schwingmechanismus (1) nach einem der vorhergehenden Ansprüche, **dadurch gekennzeichnet, dass** er aus einem mikrobearbeitbaren Material oder aus Silicium oder aus Siliciumoxid oder aus Quarz oder aus einer ihrer Verbindungen hergestellt ist, wobei das Material ein starres Material mit einem Elastizitätsmodul von mehr als 80000 MPa ist.

7. Schwingmechanismus (1) nach einem der vorhergehenden Ansprüche, **dadurch gekennzeichnet, dass** das starre Zwischenelement (400) ein Unruhreif eines rotierenden mechanischen Oszillators mit seinem elastischen Zentrum einer Zeitmessgerät-Regulierungsanordnung ist und dass das erste starre Element (200) eine Hebelscheibe der Unruh ist und einen Hebelstein (22) aufweist, der dafür ausgelegt ist, mit einem Anker zusammenzuwirken.

8. Schwingmechanismus (1) nach Anspruch 7, **dadurch gekennzeichnet, dass** er einen Oszillatorhemmungsblock bildet, der zur Gangregulierung eines Zeitmessgeräts ausgelegt ist.

9. Schwingmechanismus (1) nach einem der Ansprüche 1 bis 6, **dadurch gekennzeichnet, dass** das zweite starre Element (600) fest verbunden ist mit einer Ankerstange (23) eines Ankers, oder eines Schweizer Ankers, oder eines Gesperrankers, mit elastischem Schwenkführungsmechanismus, eines Hemmungsmechanismus eines Zeitmessgeräts.

10. Schwingmechanismus (1) nach dem vorhergehenden Anspruch, **dadurch gekennzeichnet, dass** er eine Bohrung für die Zentrierung eines Hemmungsrades aufweist, das dafür ausgelegt ist, die für die Aufrechterhaltung der Schwingung notwendige Energie zu liefern, und dass er aus den beiden Teilen eines "SOI"-Wafers, d. h. "device" für den Anker und seinen elastischen Schwenkführungsmechanismus und für den rotierenden mechanischen Oszillator und sein elastisches Zentrum, und "handle" für die Verankerung des Ankers und des mechanischen Oszillators und für die Zentrierungsbohrung für ein Hemmungsrad gebildet ist.

11. Schwingmechanismus (1) nach einem der vorhergehenden Ansprüche, **dadurch gekennzeichnet, dass** er symmetrisch ist in Bezug auf eine Symmetrieebene (PS), die durch die Schwenkachse (D) verläuft und zu der Ebene (P) senkrecht ist.

12. Schwingmechanismus (1) nach einem der Ansprüche 1 bis 6, **dadurch gekennzeichnet, dass** er einen Schlagwerk-Hemmungsmechanismus für ein Zeitmessgerät bildet.

13. Uhrwerk (1000), umfassend mindestens ein Energieübertragungsdrehteil (100), das einen Schwingmechanismus (1) nach einem der vorhergehenden Ansprüche zwischen mindestens einem ersten Senderdrehteil (2E) des Werks (1000) einerseits und mindestens einem zweiten Empfängerdrehteil (3R) des Werks (1000) andererseits aufweist, wobei der Schwingmechanismus (1) mindestens einen Schwenkfreiheitsgrad um die theoretische Schwenkachse (D) besitzt, **dadurch gekennzeichnet, dass** die ersten elastischen Rückstellmittel (300) und die zweiten elastischen Rückstellmittel (500) zusammen elastische Rückstellmittel (10) bilden, die eine direkte oder indirekte elastische Verbindung zwischen einem ersten axialen Teil (200) und einem zweiten Umfangsteil (600) bilden, wobei sich der erste axiale Teil (200) in der Nähe der Schwenkachse (D) befindet und mit dem ersten Senderdrehteil (2E) bzw. mit dem zweiten Empfängerdrehteil (3R) zusammenwirkt und wobei der zweite Umfangsteil (600) von der Schwenkachse (D) radial entfernt ist und mit dem zweiten Empfängerdrehteil (3R) bzw. mit dem ersten Senderdrehteil (2E) zusammenwirkt, und wobei die elastischen Rückstellmittel (10) dafür ausgelegt sind, die Energie bei einem Drehwinkelausschlag um eine sekundäre Achse (D1), die zu der Schwenkachse (D) parallel ist oder mit dieser zusammenfällt, zwischen dem ersten axialen Teil (5) und dem zweiten Umfangsteil (6) je nach Fall zu aufzunehmen, zu speichern oder freizugeben.

14. Uhrwerk (1000) nach Anspruch 13, **dadurch gekennzeichnet, dass** der erste axiale Teil (200) und der zweite Umfangsteil (600) im freien Zustand koaxial sind und dass die elastischen Rückstellmittel (10) ferner dafür ausgelegt sind, den ersten axialen Teil (200) und den zweiten Umfangsteil (600) während der Verformung der elastischen Rückstellmittel (10) koaxial zu halten.

15. Uhrwerk (1000) nach Anspruch 13 oder 14, **dadurch gekennzeichnet, dass** entweder das erste Senderdrehteil (2E) oder das zweite Empfängerdrehteil (3R) des Werks (1000) oder das zweite starre Element (600) in Bezug auf eine Plattte oder eine Brücke, die das Werk (1000) aufweist, fest verankert gehalten wird.

16. Uhrwerk (1000) nach Anspruch 13, **dadurch gekennzeichnet, dass** es ein Räderwerk und einerseits eine Hemmung und andererseits ein zweites Drehteil oder ein Tourbillon oder ein Karussell mit einer Trägheit größer als jene der Hemmung umfasst und dass das Energieübertragungsdrehteil (100) zwischen der Hemmung und dem zweiten Drehteil entweder direkt oder in einem Räderwerk angeordnet ist, um die Trägheit eines Teils des Räderwerks zu entkoppeln, derart, dass eine schnelles Schwenken der Hemmung zugelassen wird, bevor das zweite Drehteil bei jedem Impuls in Bewegung gesetzt wird.

17. Uhrwerk (1000) nach dem vorhergehenden Anspruch, **dadurch gekennzeichnet, dass** die Hemmung ein Hemmungsrad umfasst, das durch einen Schwingmechanismus (1) gebildet ist.

18. Uhrwerk (1000) nach Anspruch 13, **dadurch gekennzeichnet, dass** es einerseits einen Hemmungsmechanismus und andererseits ein Räderwerk umfasst, wovon mindestens eines der Elemente durch einen Schwingmechanismus gebildet ist, um eine überschüssige Energie in dem Räderwerk aufzunehmen, wenn ein Drehmoment, das an das Räderwerk durch einen Stoß oder eine starke Beschleunigung oder bei der Einnahme des Ruhezustands der Hemmung übertragen wird, momentan viel höher ist als das Drehmoment eines Federhauses, das das Werk mit Energie versorgt.

19. Uhrwerk (1000) nach dem vorhergehenden Anspruch, **dadurch gekennzeichnet, dass** die Hemmung ein Hemmungsrad umfasst, das durch einen Schwingmechanismus (1) gebildet ist.

20. Uhrwerk (1000) nach Anspruch 13, **dadurch gekennzeichnet, dass** es ein Räderwerk, einen Hemmungsmechanismus und mindestens eine Reibungskopplung umfasst, wobei mindestens eines der Elemente des Räderwerks durch einen Schwingmechanismus (1) gebildet ist, um überschüssige Energie in dem Werk (1000) aufzunehmen, um die momentane Drehmomentspitze, die über die Reibungskopplung übertragen wird, zu verringern, wenn ein Drehmoment, das an das Räderwerk durch einen Stoß oder eine starke Beschleunigung oder beim Versetzen der Hemmung in den Ruhezustand übertragen wird, momentan viel höher ist als das Drehmoment eines Federhauses, das das Werk mit Energie versorgt.

21. Uhrwerk (1000) nach dem vorhergehenden Anspruch, **dadurch gekennzeichnet, dass** es ein Chronographenwerk ist, das mindestens eine Reibungskopplung umfasst.

22. Uhrwerk (1000) nach Anspruch 13, **dadurch gekennzeichnet, dass** es zwischen einem Energiespeicher-Federhaus und einer Hemmung ein Räderwerk umfasst, das mindestens einen Schwingmechanismus (1) aufweist, um einen Energiepufferspeicher zwischen dem Federhaus und der Hemmung zu bilden, um an die Hemmung ein konstantes Drehmoment zu übertragen.

23. Zeitmessgerät (10000), umfassend mindestens einen Schwingmechanismus (1) nach einem der Ansprüche 1 bis 12 oder ein Werk (1000) nach einem der Ansprüche 13 bis 22.

## Claims

1. Oscillating mechanism (1) for a timepiece movement (1000), comprising a first rigid element (200) and a second rigid element (600), each one designed to be fixed on a different element of said movement (1000) and at least one of which is mobile relative to the other and pivots about a theoretical pivot axis (D), said oscillating mechanism (1) being flexible with a variable geometry whilst being produced in a monobloc manner, and comprising first elastic restoring means (300) which produce a direct or indirect elastic connection between said first rigid element (200) and an intermediate rigid element (400), and further comprises at least second elastic restoring means (500) which produce a direct or indirect elastic connection between said intermediate rigid element (400) and said second rigid element (600), and where said first rigid element (200), said first elastic restoring means (300), said intermediate rigid element (400), said second elastic restoring means (500), and said second rigid element (600) are coplanar according to one plane (P) and are designed to be deformed according to said plane (P), the oscillating mechanism (1) being **characterised in that** it assumes a configuration of the butterfly type, wherein at least said intermediate rigid element (400) is formed by at least one rigid arm (3) which extends between said first rigid element (200) disposed in the vicinity of said pivot axis (D) and said second rigid element (600) forming a peripheral part relative to said pivot axis (D), to which it is connected respectively by said first elastic restoring means (300) formed by at least one first elastic blade (301), which extends radially from the first rigid element (200) to said rigid arm (3), and by said second elastic restoring means (500) formed by at least one second elastic blade (501), which extends radially from said rigid arm (3) to said centre of pivoting (D), thus defining a V of said butterfly configuration, said rigid arm (3) forming an intermediate mass which is mobile substantially by pivoting about said pivot axis (D).

2. Oscillating mechanism (1) according to claim 1, **characterised in that** said first elastic restoring means (300) comprise a plurality of elastic blades (301) which are substantially radial relative to said pivot axis (D) or respectively forming V-shaped dihedrons that are substantially radial relative to said pivot axis (D), and the point of said V of which is directed towards said pivot axis (D), and **in that** said second elastic restoring means (500) comprise a plurality of elastic blades (501) which are substantially radial relative to said pivot axis (D) or respectively forming V-shaped dihedrons that are substantially radial relative to said pivot axis (D), and the point of said V of which is directed towards said pivot axis (D).

3. Oscillating mechanism (1) according to one of the preceding claims, **characterised in that** said first elastic restoring means (300) or/and said second elastic restoring means (500) have an angular deflection limited by means for limiting the angular deflection.

4. Oscillating mechanism (1) according to one of the preceding claims, **characterised in that** said second rigid element (600) forms an anchorage immobile relative to a bottom plate or to a bridge which said movement (1000) comprises, and **in that** said first rigid element (200) or said second rigid element (600) comprises means for receiving an impulse exerted counter to said first elastic restoring means (300) and said second elastic restoring means (500), which together form elastic restoring means (10) which are designed to make said first rigid element (200) oscillate about said pivot axis (D), said elastic restoring means (10) forming a virtual elastic pivot which releases said oscillating mechanism (1) from any fixing on an arbor or pivot, and also **characterised in that** said elastic restoring means (10) comprise means for balancing the forces exerted on said first rigid element (200) in order to keep its instantaneous pivot axis as close as possible to said pivot axis (D).

5. Oscillating mechanism (1) according to the preceding claim, **characterised in that** it comprises stopping means or at least one pawl, in order to keep it in position at a distance from its equilibrium position, or either all or part of the elements which make up said elastic restoring means (10), or/and said first rigid element (200), or/and said second rigid element (600).

6. Oscillating mechanism (1) according to one of the preceding claims, **characterised in that** it is produced in a micromachinable material, or silicon, or silicon oxide, or quartz, or one of their compounds, said material being a rigid material with a Young's modulus greater than 80,000 MPa.

7. Oscillating mechanism (1) according to one of the preceding claims, **characterised in that** said intermediate rigid element (400) is a balance rim of a mechanical rotary oscillator with its elastic centre, of an assembly regulating the timepiece, and **in that** said first rigid element (200) is a plate of said balance, and comprises an impulse pin (22) which is designed to cooperate with a set of pallets.

8. Oscillating mechanism (1) according to claim 7, **characterised in that** it forms an escapement-oscillator block which is designed to regulate the timekeeping of a timepiece.

9. Oscillating mechanism (1) according to one of claims 1 to 6, **characterised in that** said second rigid element (600) is integral with a pallet staff (23) of a set of pallets, or of Swiss pallets, or of detent pallets, with an elastic pivot, of the escapement mechanism of the timepiece.

10. Oscillating mechanism (1) according to the preceding claim, **characterised in that** it comprises a boring for centring an escapement wheel which is designed to provide the energy necessary for maintaining the oscillation, and **in that** it is produced in the two parts of an "SOI" wafer, i.e. "device" for said set of pallets and its elastic pivot, and for said rotary mechanical oscillator and its elastic centre, and "handle" for anchoring said set of pallets and said mechanical oscillator and for said centring boring of an escapement wheel.

11. Oscillating mechanism (1) according to one of the preceding claims, **characterised in that** it is symmetrical relative to a plane of symmetry (PS) passing through said pivot axis (D) and perpendicular to said plane (P).

12. Oscillating mechanism (1) according to one of claims 1 to 6, **characterised in that** it forms a striking mechanism escapement for a timepiece.

13. Timepiece movement (1000) comprising at least one mobile element for transmitting energy (100) which comprises an oscillating mechanism (1) according to one of the preceding claims, between at least one first emitter mobile element (2E) of said movement (1000), on the one hand, and at least one second receiver mobile element (3R) of said movement (1000), on the other hand, said oscillating mechanism (1) allowing at least one degree of freedom by pivoting about said theoretical pivot axis (D), **characterised in that** said first elastic restoring means (300) and said second elastic restoring means (500) together form elastic restoring means (10) which produce a direct or indirect elastic connection between a first axial part (200) and a second peripheral part (600), said first axial part (200) being situated in the vicinity of said pivot axis (D) and cooperating with said first emitter mobile element (2E) or respectively the second receiver mobile element (3R), and said second peripheral part (600) being at a radial spacing from said pivot axis (D) and cooperating with said second receiver mobile element (3R) or respectively the first emitter mobile element (2E), and said elastic restoring means (10) being designed, as the case may be, to absorb, to store or to set free the energy during an angular deflection by pivoting about a secondary axis (D1) which is parallel to or coincides with said pivot axis (D), between said first axial part (5) and said second peripheral part (6).

14. Timepiece movement (1000) according to claim 13, **characterised in that** said first axial part (200) and said second peripheral part (600) are coaxial in the free state, and **in that** said elastic restoring means (10) are also designed to keep said first axial part (200) and said second peripheral part (600) coaxial during deformation of said elastic restoring means (10).

15. Timepiece movement (1000) according to either claim 13 or claim 14, **characterised in that** either said first emitter mobile element (2E) or said second receiver mobile element (3R) of said movement (1000) or said second rigid element (600) is kept fixed anchored relative to a bottom plate or to a bridge which said timepiece movement (1000) comprises.

16. Timepiece movement (1000) according to claim 13, **characterised in that** it comprises a train of wheels and, on the one hand, an escapement and, on the other hand, a second mobile element, or a tourbillon, or a carousel, of inertia which is greater than that of said escapement, and **in that** said mobile element for transmitting energy (100) is interposed between said escapement and said second mobile element, either directly or in a train of wheels, in order to decouple the inertia of one part of said train of wheels in order to allow rapid pivoting of said escapement before said second mobile element is set in motion with each impulse.

17. Timepiece movement (1000) according to the preceding claim, **characterised in that** said escapement comprises an escapement wheel formed by a said oscillating mechanism (1).

18. Timepiece movement (1000) according to claim 13, **characterised in that** it comprises, on the one hand, an escapement mechanism, and on the other hand, a train of wheels, of which at least one of the elements is formed by a said oscillating mechanism (1) in order to absorb excess energy in said train of wheels, when a moment transmitted to said train of wheels by an impact or high acceleration or during stopping of the escapement is momentarily very much higher than the moment of a spring barrel feeding said movement with energy.

19. Timepiece movement (1000) according to the preceding claim, **characterised in that** said escapement comprises an escapement wheel formed by a said oscillating mechanism (1).

20. Timepiece movement (1000) according to claim 13, **characterised in that** it comprises a train of wheels, an escapement mechanism and at least one friction coupling, and of which at least one of the elements of said train of wheels is formed by a said oscillating mechanism (1), in order to absorb excess energy in said movement (1000), in order to reduce the instantaneous moment peak which is transmitted through said friction coupling, when a moment transmitted to said train of wheels by an impact or high acceleration or during stopping of the escapement is momentarily very much higher than the moment of a spring barrel feeding said movement with energy.

21. Timepiece movement (1000) according to the preceding claim, **characterised in that** it is a movement of a timer comprising at least one friction coupling.

22. Timepiece movement (1000) according to claim 13, **characterised in that** it comprises, between a spring barrel for storing energy and an escapement, a train of wheels comprising at least one said oscillating mechanism (1) in order to form an energy reservoir buffer between said spring barrel and said escapement, in order to transmit a constant moment to said escapement.

23. Timepiece (10000) comprising at least one oscillating mechanism (1) according to one of claims 1 to 12, or a movement (1000) according to one of claims 13 to 22.
